# EUROPÄISCHE PATENTSCHRIFT

(11) **EP 3 115 487 B1**
(45) Veröffentlichungstag und Bekanntmachung des Hinweises auf die Patenterteilung: **18.09.2019**
(21) Anmeldenummer: 16178071.3
(22) Anmeldetag: 06.07.2016
(51) Int. Cl.: D01H 15/00, D01H 4/48

(54) **SPINNMASCHINE SOWIE VERFAHREN ZUM BETREIBEN EINER SPINNMASCHINE MIT EINER VIELZAHL VON SPINNSTELLEN**
SPINNING MACHINE AND METHOD FOR OPERATING A SPINNING FRAME WITH A PLURALITY OF SPINNING STATIONS
METIER A FILER ET PROCEDE DE FONCTIONNEMENT D'UN METIER A FILER COMPRENANT UNE PLURALITE DE POSTES DE FILAGE

(30) Priorität: 08.07.2015 DE 102015110992
(43) Veröffentlichungstag der Anmeldung: 11.01.2017
(73) Patentinhaber: Rieter Ingolstadt GmbH, 85055 Ingolstadt (DE)
(72) Erfinder: Stephan, Adalbert, 92339 Beilngries/Paulushofen (DE)
(74) Vertreter: Baudler, Ron

(56) Entgegenhaltungen:
- DE-A1- 3 135 333
- DE-A1- 10 137 056
- DE-A1- 19 512 592

## Beschreibung

Die vorliegende Erfindung betrifft ein Verfahren zum Betreiben einer Spinnmaschine mit einer Vielzahl von Spinnstellen, wobei die einzelnen Spinnstellen während eines Spinnbetriebs jeweils mit einem Fasermaterial beliefert werden und hieraus ein Garn produzieren, wobei die Garnproduktion beim Eintreten vordefinierter Ereignisse an einzelnen oder allen Spinnstellen unterbrochen wird, wobei die Spinnstellen, an denen die Garnproduktion unterbrochen wurde, bei Bedarf mit Hilfe eines Anspinnvorgangs angesponnen werden, um die Garnproduktion wieder in Gang zu setzen, und wobei der jeweilige Anspinnvorgang mit Hilfe von spinnmaschineneigenen Handhabungsmitteln erfolgt.

Ferner wird eine Spinnmaschine mit einer Vielzahl von Spinnstellen zur Produktion von Garn vorgeschlagen, wobei die Spinnstellen jeweils zumindest eine Spinneinheit mit einem Einlass für ein Fasermaterial und einem Auslass für das aus dem Fasermaterial produzierte Garn aufweisen, und wobei die Spinnstellen jeweils eine Spulvorrichtung zum Aufspulen des produzierten Garns und eine Garnüberwachungseinheit zur Überwachung wenigstens eines Garnparameters des, die entsprechende Spinneinheit verlassenden, Garns aufweisen.

Gattungsgemäße Spinnmaschinen können beispielsweise als Luftspinnmaschinen ausgebildet sein, die der Herstellung eines Garns aus einem strangförmigen Fasermaterial (z. B. einem Faserband) mit Hilfe einer durch Luftdüsen innerhalb einer Wirbelkammer erzeugten Wirbelluftströmung dienen. Hierfür wird ein strangförmiges Fasermaterial mit Hilfe einer Liefervorrichtung, die vorzugsweise durch ein der Spinneinheit in Spinnrichtung vorgelagertes Ausgangswalzenpaar eines Streckwerks gebildet ist, in Richtung der Spinneinheit gefördert und von dieser durch Unterdruck an- bzw. eingesaugt. Das Fasermaterial gelangt schließlich ins Innere der Spinneinheit und dort in den Bereich der Einlassmündung eines spindelförmigen Garnbildungselements. Die äußeren Fasern des strangförmigen Fasermaterials werden mit Hilfe der von den Luftdüsen erzeugten Wirbelluftströmung im Bereich der Einlassmündung um die innenliegenden Fasern gewunden, so dass im Ergebnis ein stabiles Garn entsteht, welches schließlich mit Hilfe einer außerhalb der Spinneinheit angeordneten Abzugsvorrichtung über den Abzugskanal aus der Wirbelkammer abgezogen und mittels Spulvorrichtung auf eine Hülse aufgespult wird.

Ebenso kann die erfindungsgemäße Spinnmaschine aber auch als so genannte und im Stand der Technik hinlänglich beschriebene Rotorspinnmaschine ausgebildet sein, deren Prinzip darin besteht, dass die Fasern eines ebenfalls strangförmigen Fasermaterials mit Hilfe einer Auflöseeinrichtung (in der Regel in Form einer Auflösewalze) vereinzelt und dem sich schnell drehenden Rotor der Spinneinheit zugeführt werden. Die Einzelfasern legen sich aufgrund der Rotordrehzahl an die Innenwand des Rotors an und werden hierbei ineinander verdreht. Die verdrehten Fasern können schließlich über einen Auslass der Spinneinheit abgezogen und auf eine Hülse einer nachgeordneten Spulvorrichtung aufgespult werden. Eine entsprechende Rotorspinnmaschine wird beispielsweise in der DE 101 37 056 A1 beschrieben, wobei unter anderem vorgesehen ist, den Fahrweg oder die Bereitschaftsposition eines Serviceroboters in Abhängigkeit von diversen Faktoren, die die einzelnen Spinnstellen betreffen, festzulegen. Eine vergleichbare Strategie ist auch in der DE 31 35 333 A1, dort jedoch im Zusammenhang mit einer Ringspinnmaschine, beschrieben.

Kommt es während des Spinnprozesses zu Spinnfehlern (nicht tolerierbare Haarigkeit oder Dick- oder Dünnstellen des Garns, unbefriedigende Zufuhr des Fasermaterials, etc.) oder sollen eine oder mehrere Spinnstellen für einen bestimmten Zeitraum abgestellt werden, so muss die Garnproduktion an der/den entsprechenden Spinnstelle(n) unterbrochen werden. Dies geschieht beispielsweise durch Stoppen der das Fasermaterial in die Spinneinheit liefernden Einheit (z. B. des Streckwerks einer Luftspinnmaschine) und/oder der Spinneinheit selbst. Soll die Garnproduktion nach dem Stopp der Garnproduktion und insbesondere nach Entfernen des fehlerhaften Garnabschnitts wieder in Gang gesetzt werden, so ist an der zuvor gestoppten Spinnstelle ein Anspinnvorgang notwendig.

Hierbei wird das spulenseitige Ende des bereits produzierten Garns (d. h. der Endabschnitt des vor der Unterbrechung der Garnherstellung zuletzt aufgespulten Garnabschnitts) entgegen der eigentlichen Spinnrichtung und eventuell nach einem oder mehreren Zwischenschritten (z. B. einer Garnendenpräparation) über den Auslass der Spinneinheit in oder durch diese rückgeführt. Anschließend wird das Garnende mit dem der Spinneinheit zugeführten Fasermaterial bzw. den entsprechend zugeführten Einzelfasern in Kontakt gebracht und in Spinnrichtung aus der Spinneinheit abgezogen. Hierbei wird schließlich der normale Spinnbetrieb wieder aufgenommen, bei dem aus dem der Spinneinheit zugeführten Fasermaterial ein Garn produziert wird.

Generell kommt es nun immer wieder vor, dass gleichzeitig an mehreren Spinnstellen ein Anspinnvorgang durchgeführt werden muss (beispielsweise beim Hochfahren der Spinnmaschine, bei der alle Spinnstellen angesponnen werden müssen oder nach der Unterbrechung der Garnproduktion an mehreren Spinnstellen). Hierbei tritt jedoch das Problem auf, dass die Spinnmaschine in der Regel nur zur Ausführung einer begrenzten Anzahl an gleichzeitigen Anspinnvorgängen ausgelegt ist. Wird der Anspinnvorgang beispielsweise durch ein entlang der Spinnstellen hin und her bewegbares Serviceaggregat (so genannter Serviceroboter) durchgeführt oder unterstützt, so ist die Zahl der gleichzeitig anspinnbaren Spinnstellen durch die Anzahl der Serviceaggregate begrenzt. Ebenso ist die Anzahl begrenzt, wenn die Anspinnvorgänge durch spinnstelleneigene Anspinnmittel durchgeführt werden, da diese einen gewissen Energie- und insbesondere einen bestimmten Druckluft- bzw. Unterdruckbedarf besitzen, der nur bis zu einem bestimmten Grad von der Spinnmaschine gedeckt werden kann.

Im Ergebnis können also immer nur eine bestimmte Anzahl an Anspinnvorgängen gleichzeitig durchgeführt werden, wobei es im Stand der Technik üblich ist, die Spinnstellen in der zeitlichen Reihenfolge anzuspinnen, in der sie zuvor stillgesetzt wurden. Auch wenn dieses Vorgehen steuerungstechnisch recht einfach zu realisieren ist, besteht Verbesserungsbedarf, um die Gesamtzeit, die für die Durchführung der Anspinnvorgänge pro Betriebsstunde der Spinnmaschine benötigt wird, zu verringern.

Aufgabe der vorliegenden Erfindung ist es daher, das beschriebene Anspinnverfahren derart zu verbessern, dass die Effizienz der Spinnmaschine verbessert wird.

Die Aufgabe wird gelöst durch ein Verfahren und eine Spinnmaschine mit den Merkmalen der unabhängigen Patentansprüche.

Im Rahmen des erfindungsgemäßen Verfahrens ist nun vorgesehen, dass das die Spinneinheiten der einzelnen Spinnstellen verlassende Garn während des Spinnbetriebs der jeweiligen Spinnstellen mit Hilfe von den einzelnen Spinnstellen zugeordneten Garnüberwachungseinheiten (z. B. mittels das Garn optisch oder kapazitiv überwachender Sensoren) überwacht werden. Bei den überwachten Garnparametern kann es sich beispielsweise um die Dicke oder die Haarigkeit des Garns und/oder der zeitlichen Änderung entsprechender Garnparameter handeln. Weicht bzw. weichen ein oder mehrere Garnparameter von einem vorgegeben Soll ab oder werden festgelegte Grenzen überschritten, so wird die Garnproduktion an der entsprechenden Spinnstelle unterbrochen. Ebenso kann es nötig sein, die Garnproduktion an einer oder mehreren Spinnstellen für Wartungs- oder Reparaturzwecke zu unterbrechen. Nach all diesen vordefinierten Ereignissen ist es nötig, die zuvor gestoppte Spinnstelle wieder anzuspinnen, um mit der Garnproduktion fortzufahren.

Im Gegensatz zum Stand der Technik zeichnet sich die vorliegende Erfindung nun dadurch aus, dass die einzelnen Spinnstellen auf Grundlage einer oder mehrerer produktionsbezogener Kenngrößen klassifiziert, d. h. qualitativ bewertet werden, und dass dann, wenn mehr Anspinnvorgänge zeitgleich durchgeführt werden sollen, als von den für das Anpinnen zuständigen Handhabungsmitteln (Serviceroboter und/oder spinnstelleneigene Anspinnmittel, wie beispielsweise Saug- oder Blasdüsen) durchgeführt werden können, zumindest die Auswahl der als nächstes anzuspinnenden Spinnstelle unter Berücksichtigung der genannten Klassifizierung erfolgt.

Die Reihenfolge der nacheinander anzuspinnenden Spinnstellen richtet sich somit nicht oder zumindest nicht ausschließlich nach der Reihenfolge, in der die Garnproduktion an den entsprechenden Spinnstellen zuvor gestoppt wurde. Vielmehr werden bei der zeitlichen Reihenfolge, in der die Spinnstellen angesponnen werden, spinnstellenindividuell bestimmte oder festgelegte Kenngrößen berücksichtigt. Bei den Kenngrößen handelt es sich, wie im Folgenden noch näher erläutert, um Größen, die für jede Spinnstelle individuell ermittelt werden und mit deren Hilfe die einzelnen Spinnstellen hinsichtlich ihres Garnproduktions- und/oder Anspinnverhaltens charakterisiert werden können. Werden nun die Kenngrößen bei der Auswahl der als nächstes anzuspinnenden Spinnstelle berücksichtigt, so kann die Zeit, die insgesamt für das Anspinnen der Spinnstellen der Spinnmaschine pro Betriebsstunde benötigt wird, minimiert bzw. die Gesamteffizienz der Spinnmaschine erhöht werden.

Im Ergebnis weicht die Reihenfolge der nacheinander angesponnenen Spinnstellen daher zumindest teilweise von der Reihenfolge ab, in der die Garnproduktion an den entsprechenden Spinnstellen zuvor gestoppt wurde.

Vorteilhaft ist es, wenn dann, wenn aktuell weniger Anspinnvorgänge zeitgleich durchgeführt werden, als von den Handhabungsmitteln durchgeführt werden können, die Auswahl der als nächstes anzuspinnenden Spinnstelle ohne Berücksichtigung der genannten Klassifizierung erfolgt. In diesem Fall können die einzelnen Spinnstellen beispielsweise in der zeitlichen Reihenfolge angesponnen werden, in der die Garnproduktion an den entsprechenden Spinnstellen zuvor gestoppt wurde. Die zeitliche Reihenfolge der nacheinander anzuspinnenden Spinnstellen hängt also unter anderem auch davon ab, ob zu einem bestimmten Zeitpunkt mehr Spinnstellen angesponnen werden sollen, als von den hierfür vorgesehenen Handhabungsmitteln angesponnen werden können.

Als Kenngrößen kommen insbesondere die im Folgenden genannten Kenngrößen in Betracht, wobei eine oder auch mehrere der Kenngrößen bei der Festlegung der nacheinander anzuspinnenden Spinnstellen berücksichtigt werden können. An dieser Stelle sei darauf hingewiesen, dass die Reihenfolge vorzugsweise von einer Steuereinheit der Spinnmaschine oder einer mit dieser in Wirkverbindung stehenden Steuereinheit bestimmt wird, wobei bei der Bestimmung die entsprechende(n) Kenngröße(n) berücksichtigt wird bzw. werden, d. h. vorzugsweise in ein entsprechend hinterlegtes mathematisches Modell einfließt bzw. einfließen. Die Kenngrößen können also direkt die Reihenfolge der anzuspinnenden Spinnstellen beeinflussen. Alternativ wäre es auch denkbar, aus einer oder mehreren Kenngröße(n) eine oder mehrere weitere Kenngröße(n) zu berechnen und die Reihenfolge auf Basis der auf diese Weise gewonnenen Kenngröße(n) zu bestimmen. In jedem Fall sollten die entsprechenden Kenngrößen für jede Spinnstelle separat ermittelt werden, um eine entsprechend individuelle Klassifikation der Spinnstellen vornehmen zu können.

Als Kenngrößen kommen in Frage:
- Erfolgswahrscheinlichkeit eines Anspinnvorgangs an der entsprechenden Spinnstelle, d. h. nach wie vielen Anspinnversuchen gelingt durchschnittlich ein erfolgreicher Anspinnvorgang; Spinnstellen mit höherer Erfolgswahrscheinlichkeit sollten gegenüber Spinnstellen mit verhältnismäßig geringerer Erfolgswahrscheinlichkeit bevorzugt angesponnen werden.
- Anzahl der pro Zeiteinheit in der Vergangenheit angefangenen Anspinnvorgänge, d. h. wie häufig kommt es an der entsprechenden Spinnstelle pro Zeiteinheit zu einer Unterbrechung der Garnproduktion; Spinnstellen mit einer geringeren Anzahl an in der Vergangenheit angefangenen Anspinnvorgängen sollten gegenüber Spinnstellen mit verhältnismäßig hoher Anzahl bevorzugt angesponnen werden.
- Anzahl der pro Zeiteinheit in der Vergangenheit vollendeten Anspinnvorgänge, insbesondere im Verhältnis zur Anzahl der in der Vergangenheit angefangenen Anspinnvorgänge; Spinnstellen mit einem höherem Verhältnis sollten gegenüber Spinnstellen mit verhältnismäßig geringerem Verhältnis bevorzugt angesponnen werden.
- Zeit, die seit der Unterbrechung der Garnproduktion an der entsprechenden Spinnstelle vergangen ist; dies ist ein Indiz für die Zuverlässigkeit der Spinnstelle bzw. ein Maß für die Menge an pro Zeiteinheit produziertem Garn; Spinnstellen, bei der eine längere Zeit seit der letzten Unterbrechung vergangen ist, sollten gegenüber Spinnstellen, bei der eine verhältnismäßig kürzere Zeit vergangen ist, bevorzugt angesponnen werden.
- Zeit, die seit dem Beginn oder Abschluss des zuletzt begonnenen Anspinnvorgangs vergangen ist, wobei Spinnstellen, bei denen die entsprechende Zeitspanne länger ist, gegenüber Spinnstellen bevorzugt angesponnen werden sollten, bei denen die Zeitspanne verhältnismäßig kürzer ist.
- in der Vergangenheit pro Zeiteinheit produzierte Garnmenge bzw. Garnlänge; Spinnstellen mit größerer zeitbezogener Garnmenge oder Garnlänge sollten gegenüber Spinnstellen mit geringerer zeitbezogener Garnmenge/Garnlänge bevorzugt angesponnen werden.
- Betriebsdauer ausgewählter Komponenten der entsprechenden Spinnstelle, da das Anspinnverhalten bzw. die Produktionsgeschwindigkeit der einzelnen Spinnstellen oftmals direkt oder indirekt von der Betriebsdauer abhängt; Spinnstellen mit kürzerer Betriebsdauer ausgewählter Komponenten (z. B. der Streckwerkswalzen oder deren Bestandteile oder des Garnbildungselements einer Luftspinnmaschine bzw. des Rotors einer Rotorspinnmaschine) sollten gegenüber Spinnstellen bevorzugt angesponnen werden, deren ausgewählte Komponenten eine verhältnismäßig längere Betriebsdauer aufweisen.
- Anzahl der Anspinnvorgänge während der Herstellung einer Garnspule; dieser Wert zeigt an, wie häufig es zu Unterbrechungen der Garnproduktion kommt, d. h. wie zuverlässig die entsprechende Spinnstelle arbeitet; dementsprechend sollten Spinnstellen, bei der es weniger häufig zu Unterbrechungen kommt gegenüber denjenigen Spinnstellen bevorzugt angesponnen werden, bei denen es relativ gesehen häufiger zu Unterbrechungen kommt.
- Ursache für die Unterbrechung der Garnproduktion; beispielsweise könnte eine Spinnstelle, bei der die Garnproduktion wegen einer kurzfristigen Dickenschwankung unterbrochen wurde gegenüber einer Spinnstelle bevorzugt angesponnen werden, bei der vor der Unterbrechung der Garnproduktion eine Dickenschwankung über mehrere Meter Garn beobachtet wurde, da in diesem Fall eventuell die das Fasermaterial zur Spinneinheit liefernde Einheit nicht richtig funktioniert und neu eingestellt werden muss
- Anzahl der Anspinnvorgänge in Abhängigkeit der an der jeweiligen Spinnstelle bereits produzierten Garnmenge (wobei die über einen zuvor definierten Zeitraum produzierte Garnmenge als Basis dient).

Auch ist es von Vorteil, wenn einzelne Spinnstellen in Abhängigkeit ihrer Klassifizierung vorübergehend nicht angesponnen werden.

Erfindungsgemäß ist vorgesehen, Spinnstellen zeitweise für den Anspinnvorgang zu sperren, bei denen eine oder mehrere Kenngrößen außerhalb definierter Grenzwerte liegen. Die Aufhebung der Sperre kann beispielsweise nach einem vorgegebenen Zeitraum oder manuell erfolgen. Ebenso kann die Sperrung einzelner Spinnstellen manuell oder automatisch mit Hilfe der Steuereinheit erfolgen, wobei bei einer automatischen Sperrung eine Meldung an einen Betreiber der Spinnmaschine ausgegeben werden kann (z. B. in Form eines optischen Signals). Beispielsweise wäre es denkbar, einzelne Spinnstellen dann für einen bestimmten Zeitraum nicht anzuspinnen, wenn die Anzahl der Spinnstellen, die gleichzeitig angesponnen werden müssten, einen definierten Betrag übersteigt, wobei hierbei auch Prognosen über die zu erwartenden Anspinnvorgänge in einem in der Zukunft liegenden Zeitabschnitt berücksichtigt werden könnten.

Auch ist es äußert vorteilhaft, wenn einzelne Spinnstellen in Abhängigkeit eines Gesamtnutzeffekts der Spinnmaschine vorübergehend nicht angesponnen werden. Eine Größe zur Bewertung des Gesamtnutzeffekts wäre beispielsweise die über die nicht gesperrten Spinnstellen gemittelte Garnmenge bzw. Garnlänge, die pro Zeiteinheit produziert wird. Sinkt der Gesamtnutzeffekt der Spinnmaschine über die Zeit, so könnten einzelne bzw. weitere Spinnstellen für den Anspinnvorgang gesperrt werden. Steigt der Nutzeffekt über die Zeit, so könnten einzelne oder alle zuvor gesperrten Spinnstellen wieder für den Anspinnvorgang freigegeben werden.

Besonders vorteilhaft ist es, wenn die gemäß vorheriger Beschreibung vorübergehend nicht angesponnenen Spinnstellen wieder angesponnen werden, wenn der Gesamtnutzeffekt der Spinnmaschine einen definierten Wert erreicht oder überschreitet. Mit anderen Worten können also Grenzwerte hinterlegt sein, bei deren Über- bzw. Unterschreiten automatisch einzelne Spinnstellen für den Anspinnvorgang gesperrt oder wieder freigegeben werden, wobei die Auswahl der zu sperrenden bzw. wieder freizugebenden Spinnstellen auf Basis der oben genannten Kenngrößen erfolgen sollte.

Ebenso ist es denkbar, einzelne oder alle zuvor nicht angesponnenen Spinnstellen unabhängig von einer erfolgten Klassifizierung über einen entsprechenden Steuerungsbefehl wieder anzuspinnen, z. B. wenn ein Partiewechsel ansteht (d. h. eine andere Art Garn an der Spinnmaschine hergestellt werden soll).

Vorteilhaft ist es, wenn die gemäß bisheriger Beschreibung vorübergehend nicht angesponnenen Spinnstellen wieder angesponnen werden, wenn die Anzahl der aktuell durchgeführten oder von den einzelnen Spinnstellen angeforderten Anspinnvorgänge einen definierten Wert erreicht oder unterschreitet. Beispielsweise könnte in der Steuereinheit ein Wert X (z. B. 5) hinterlegt sein, der besagt, dass bis zu X Spinnstellen gleichzeitig angesponnen werden können. Liegt die Anzahl der zu einem bestimmten Zeitpunkt anzuspinnenden Spinnstellen beispielsweise bei X+2, so würden vorübergehend 2 Spinnstellen für den Anspinnvorgang gesperrt. Sinkt die Anzahl durch erfolgreich durchgeführte Anspinnvorgänge wieder auf einen Wert unterhalb des festgelegten Werts X, so können zusätzliche Spinnstellen angesponnen werden, die zuvor gesperrt wurden.

Ebenso bringt es Vorteile mit sich, wenn die Anspinnvorgänge zumindest teilweise, vorzugsweise ausschließlich, mit Hilfe von spinnstelleneigenen Handhabungsmitteln durchgeführt werden. Hierzu zählen beispielsweise Saug- oder Blasdüsen oder auch mechanisch wirkende Mittel, wie beispielsweise Greifelemente oder Walzenpaare, mit denen das Garn geführt bzw. transportiert werden kann.

Ebenso kann es Vorteile mit sich bringen, wenn bei der Durchführung der Anspinnvorgänge ein zwischen einzelnen Spinnstellen hin und her bewegbares Serviceaggregat (so genannter Serviceroboter) beteiligt ist bzw. wenn die Anspinnvorgänge ausschließlich mit Hilfe entsprechender Serviceaggregate durchgeführt werden, wobei die Bewegung des Serviceaggregats unter Berücksichtigung der genannten Klassifizierung erfolgt (wobei selbstverständlich auch mehrere Serviceaggregate zum Einsatz kommen können). Mit anderen Worten wird also das bzw. die Serviceaggregate nicht oder nicht immer zu der anzuspinnenden Spinnstelle bewegt, die am wenigsten weit von dem Serviceaggregat entfernt ist. Vielmehr werden auch ein oder mehrere der oben genannten Kenngrößen der anzuspinnenden Spinnstellen berücksichtigt, so dass das bzw. die Serviceaggregate zumindest teilweise auch Spinnstellen zuerst anspinnen, die weiter entfernt sind als andere anzuspinnende Spinnstellen.

Vorteilhaft ist es, wenn die Klassifizierung der einzelnen Spinnstellen regelmäßig, d. h. in vorgegebenen Zeitabständen, erfolgt. Vorzugsweise erfolgt die Klassifizierung kontinuierlich. Hierdurch wird beispielsweise sichergestellt, dass stets die Spinnstellen bevorzugt angesponnen werden, die eine besonders hohe Produktionsrate oder ein besonders zuverlässiges Anspinnverhalten haben. Da sich die Beträge der überwachten Kenngrößen ändern können, kann sich auch die Anspinnpriorität der einzelnen Spinnstellen (d. h. welche Spinnstelle gegenüber einer anderen bevorzugt angesponnen wird) ständig ändern.

Schließlich betrifft die Erfindung eine Spinnmaschine mit den oben genannten körperlichen Merkmalen, wobei die Spinnmaschine eine Steuereinheit aufweist oder mit einer Steuereinheit in Wirkverbindung steht, die ausgelegt ist, die Spinnmaschine gemäß der bisher beschriebenen Aspekte zu betreiben (wobei die Aspekte einzeln oder in beliebiger Kombination verwirklicht werden können). Insbesondere weist die Spinnmaschine zudem Sensoren auf, mit deren Hilfe sich die beim Anspinnen berücksichtigten Kenngrößen ermitteln lassen.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale, auch wenn sie in unterschiedlichen Teilen der Beschreibung bzw. den Ansprüchen dargestellt und beschrieben sind.

## Patentansprüche

1. Verfahren zum Betreiben einer Spinnmaschine mit einer Vielzahl von Spinnstellen,
- wobei die einzelnen Spinnstellen während eines Spinnbetriebs jeweils mit einem Fasermaterial beliefert werden und hieraus ein Garn produzieren,
- wobei die Garnproduktion beim Eintreten vordefinierter Ereignisse an einzelnen oder allen Spinnstellen unterbrochen wird,
- wobei die Spinnstellen, an denen die Garnproduktion unterbrochen wurde, bei Bedarf mit Hilfe eines Anspinnvorgangs angesponnen werden, um die Garnproduktion wieder in Gang zu setzen, und
- wobei der jeweilige Anspinnvorgang mit Hilfe von spinnmaschineneigenen Handhabungsmitteln erfolgt,
wobei die einzelnen Spinnstellen auf Grundlage einer oder mehrerer produktionsbezogener Kenngrößen klassifiziert werden, und dann, wenn mehr Anspinnvorgänge zeitgleich durchgeführt werden sollen, als von den Handhabungsmitteln durchgeführt werden können, zumindest die Auswahl der als nächstes anzuspinnenden Spinnstelle unter Berücksichtigung der genannten Klassifizierung erfolgt, **dadurch gekennzeichnet, dass** Spinnstellen zeitweise für den Anspinnvorgang gesperrt werden, bei denen eine oder mehrere Kenngrößen außerhalb definierter Grenzwerte liegen.

2. Verfahren gemäß dem vorangegangenen Anspruch, **dadurch gekennzeichnet, dass** dann, wenn aktuell weniger Anspinnvorgänge zeitgleich durchgeführt werden, als von den Handhabungsmitteln durchgeführt werden können, die Auswahl der als nächstes anzuspinnenden Spinnstelle ohne Berücksichtigung der genannten Klassifizierung erfolgt.

3. Verfahren gemäß einem der vorangegangenen Ansprüche, **dadurch gekennzeichnet, dass** die Klassifizierung unter Berücksichtigung einer oder mehrerer der folgenden produktionsbezogenen Kenngrößen erfolgt, wobei die jeweiligen Kenngrößen separat für die einzelnen Spinnstellen bestimmt oder berechnet werden:
- Erfolgswahrscheinlichkeit eines Anspinnvorgangs an der entsprechenden Spinnstelle,
- Anzahl der pro Zeiteinheit in der Vergangenheit angefangenen Anspinnvorgänge,
- Anzahl der pro Zeiteinheit in der Vergangenheit vollendeten Anspinnvorgänge,
- Zeit, die seit der Unterbrechung der Garnproduktion an der entsprechenden Spinnstelle vergangen ist,
- Zeit, die seit dem Beginn oder Abschluss des zuletzt begonnenen Anspinnvorgangs vergangen ist,
- in der Vergangenheit pro Zeiteinheit produzierte Garnmenge bzw. Garnlänge,
- Betriebsdauer ausgewählter Komponenten der entsprechenden Spinnstelle,
- Anzahl der Anspinnvorgänge während der Herstellung einer Garnspule,
- Ursache für die Unterbrechung der Garnproduktion.

4. Verfahren gemäß einem der vorangegangenen Ansprüche, **dadurch gekennzeichnet, dass** einzelne Spinnstellen in Abhängigkeit eines Gesamtnutzeffekts der Spinnmaschine vorübergehend nicht angesponnen werden.

5. Verfahren gemäß einem der vorangegangenen Ansprüche, **dadurch gekennzeichnet, dass** die vorübergehend nicht angesponnenen Spinnstellen wieder angesponnen werden, wenn der Gesamtnutzeffekt der Spinnmaschine einen definierten Wert erreicht oder überschreitet.

6. Verfahren gemäß einem der Ansprüche 1 bis 4, **dadurch gekennzeichnet, dass** die gemäß den Ansprüchen 1 bis 4 vorübergehend nicht angesponnenen Spinnstellen wieder angesponnen werden, wenn die Anzahl der aktuell durchgeführten Anspinnvorgänge einen definierten Wert erreicht oder unterschreitet.

7. Verfahren gemäß einem der vorangegangenen Ansprüche, **dadurch gekennzeichnet, dass** die Anspinnvorgänge zumindest teilweise, vorzugsweise ausschließlich, mit Hilfe von spinnstelleneigenen Handhabungsmitteln durchgeführt werden.

8. Verfahren gemäß einem der vorangegangenen Ansprüche, **dadurch gekennzeichnet, dass** bei der Durchführung der Anspinnvorgänge ein oder mehrere zwischen einzelnen Spinnstellen hin und her bewegbare Serviceaggregate beteiligt sind, wobei die Bewegung des bzw. der Serviceaggregate unter Berücksichtigung der genannten Klassifizierung erfolgt.

9. Verfahren gemäß einem der vorangegangenen Ansprüche, **dadurch gekennzeichnet, dass** die Klassifizierung der einzelnen Spinnstellen regelmäßig, vorzugsweise kontinuierlich, erfolgt.

10. Spinnmaschine mit einer Vielzahl von Spinnstellen zur Produktion von Garn,
- wobei die Spinnstellen jeweils zumindest eine Spinneinheit mit einem Einlass für ein Fasermaterial und einem Auslass für das aus dem Fasermaterial produzierte Garn aufweisen, und
- wobei die Spinnstellen jeweils eine Spulvorrichtung zum Aufspulen des produzierten Garns und eine Garnüberwachungseinheit zur Überwachung wenigstens eines Garnparameters des die entsprechende Spinneinheit verlassenden Garns aufweisen,
**dadurch gekennzeichnet,**
**dass** die Spinnmaschine eine Steuereinheit aufweist oder mit einer Steuereinheit in Wirkverbindung steht, die ausgelegt ist, die Spinnmaschine gemäß einem oder mehreren der vorangegangenen Ansprüche zu betreiben.

## Claims

1. Method for operating a spinning machine with a multiple number of spinning positions,
- whereas, during spinning operation, the individual spinning positions are supplied with a fiber material and produce a yarn from this,
- whereas, upon the occurrence of predefined events, yarn production is interrupted at individual or all spinning positions,
- whereas the spinning positions at which yarn production has been interrupted are, when required, subjected to piecing with the assistance of a piecing process in order to once again start up yarn production, and
- whereas the respective piecing process is carried out with the assistance of handling tools associated with the spinning machine,
whereas the individual spinning positions are classified on the basis of one or more production-related parameters, and that, if more piecing processes are to be carried out at the same time than can be carried out by the handling tools, at least the selection of the spinning position to be subjected to piecing next is carried out under consideration of the specified classification, **characterized in that** spinning positions are temporarily not subjected to piecing. whereas one or multiple parameters are outside defined limitations.

2. Method according to the preceding claim, **characterized in that**, if fewer piecing processes are currently carried out at the same time than can be carried out by the handling tools, the selection of the spinning position to be subjected to piecing next is carried out without consideration of the specified classification.

3. Method according to one of the preceding claims, **characterized in that** the classification is carried out under consideration of one or more of the following production-related parameters, whereas the following respective parameters are determined or calculated separately for the individual spinning positions:
- probability of success of a piecing process at the corresponding spinning position,
- number of piecing processes begun in the past per unit of time,
- number of piecing processes ended in the past per unit of time,
- time that has elapsed since the interruption of the yarn production at the respective spinning position,
- time that has elapsed since the start or end of the most recently started piecing process,
- yarn quantity or yarn length produced in the past per unit of time,
- operating time of selected components of the corresponding spinning position,
- number of piecing processes during the production of a yarn package,
- cause of the interruption of yarn production.

4. Method according to one of the preceding claims, **characterized in that** individual spinning positions are temporarily not subjected to piecing, depending on an overall efficiency of the spinning machine.

5. Method according to one of the preceding claims, **characterized in that** the spinning positions temporarily not subjected to piecing are again subjected to piecing if the overall efficiency of the spinning machine reaches or exceeds a defined value.

6. Method according to claim 1 to 4, **characterized in that** the spinning positions temporarily not subjected to piecing according to claims 1 to 4 are again subjected to piecing in if the number of the currently carried out piecing processes reaches or falls below a defined value.

7. Method according to one of the preceding claims, **characterized in that** the piecing processes are carried out at least partially, preferably exclusively, with the assistance of handling tools associated with the spinning positions.

8. Method according to one of the preceding claims, **characterized in that**, one or more service units movable back and forth between individual spinning positions participate in carrying out the piecing processes, whereas the movement of the service unit(s) is carried out under consideration of the specified classification.

9. Method according to one of the preceding claims, **characterized in that** the classification of the individual spinning positions is carried out regularly, preferably continuously.

10. Spinning machine with a multiple number of spinning positions for the production of yarn,
- whereas each of the spinning positions features at least one spinning unit with an inlet for a fiber material and an outlet for the yarn produced from the fiber material, and
- whereas each of the spinning positions features a winding device for winding up the produced yarn and a yarn monitoring unit for monitoring at least one yarn parameter of the yarn leaving the corresponding spinning unit,
**characterized in that**
the spinning machine features a control unit or is in operative connection with a control unit that is designed to operate the spinning machine according to one or more of the preceding claims.

## Revendications

1. Procédé pour exploiter une machine à filer comportant une multitude de postes de filage,
- dans lequel les différents postes de filage sont alimentés chacun avec une matière fibreuse pendant un fonctionnement de filage et produisent un fil à partir de cette dernière,
- dans lequel la production de fil est interrompue à des postes de filage individuels ou à tous les postes de filage lorsque se produisent des évènements prédéfinis,
- dans lequel les postes de filage auxquels la production de fil a été interrompue sont relancés en cas de besoin au moyen d'une opération de rattachement par filage afin de relancer la production de fil, et
- dans lequel l'opération de rattachement par filage respective est effectuée à l'aide de moyens de manoeuvre propres à la machine à filer,
dans lequel les différents postes de filage sont classés sur la base d'un ou de plusieurs paramètres caractéristiques liés à la production, et ensuite, si plus d'opérations de rattachement par filage doivent être effectuées simultanément que ne peuvent être effectuées par les moyens de manoeuvre, au moins la sélection du prochain poste de filage à rattacher par filage est effectuée compte tenu de ladite classification, **caractérisé en ce que** ceux des postes de filage sont temporairement bloqués pour le rattachement par filage pour lesquels un ou plusieurs paramètres caractéristiques sont situés en dehors de valeurs limites définies.

2. Procédé selon la revendication précédente, **caractérisé en ce que** si le nombre d'opérations de rattachement par filage actuellement effectuées simultanément est inférieur au nombre que peuvent effectuer les moyens de manoeuvre, la sélection du prochain poste de filage à rattacher par filage est effectuée sans tenir compte de ladite classification.

3. Procédé selon l'une des revendications précédentes, **caractérisé en ce que** la classification s'effectue compte tenu de l'un ou plusieurs des paramètres caractéristiques liés à la production suivants, sachant que les paramètres caractéristiques respectifs sont déterminés ou calculés séparément pour les différents postes de filage :
- probabilité de réussite d'une opération de rattachement par filage au poste de filage concerné,
- nombre d'opérations de rattachement par filage commencées par unité de temps dans le passé,
- nombre d'opérations de rattachement par filage achevées par unité de temps dans le passé,
- temps écoulé depuis l'interruption de la production de fil au poste de filage concerné,
- temps écoulé depuis le début ou la fin de la dernière opération de rattachement par filage commencée,
- quantité ou longueur de fil produite par unité de temps dans le passé,
- durée de fonctionnement de composants sélectionnés du poste de filage concerné,
- nombre d'opérations de rattachement par filage durant la fabrication d'une bobine de fil,
- cause de l'interruption de la production de fil.

4. Procédé selon l'une des revendications précédentes, **caractérisé en ce que** des postes de filage individuels ne sont pas temporairement rattachés par filage en fonction d'un effet utile total de la machine à filer.

5. Procédé selon l'une des revendications précédentes, **caractérisé en ce que** les postes de filage qui ne sont temporairement pas rattachés par filage sont à nouveau rattachés par filage lorsque l'effet utile total de la machine à filer atteint ou dépasse une valeur définie.

6. Procédé selon l'une des revendications 1 à 4, **caractérisé en ce que** les postes de filage non rattachés par filage temporairement selon les revendications 1 à 4 sont à nouveau rattachés par filage lorsque le nombre d'opérations de rattachement par filage actuellement effectuées atteint ou tombe en-deçà d'une valeur définie.

7. Procédé selon l'une des revendications précédentes, **caractérisé en ce que** les opérations de rattachement par filage sont effectuées au moins partiellement, de préférence exclusivement, à l'aide de moyens de manoeuvre propres au poste de filage.

8. Procédé selon l'une des revendications précédentes, **caractérisé en ce qu'**un ou plusieurs groupes de service pouvant être déplacés en va-et-vient entre des postes de filage individuels sont impliquées dans l'exécution des opérations de rattachement par filage, sachant que le mouvement du ou des groupes de service s'effectue compte tenu de ladite classification.

9. Procédé selon l'une des revendications précédentes, **caractérisé en ce que** la classification des postes de filage individuels s'effectue régulièrement, de préférence continuellement.

10. Machine à filer comportant une multitude de postes de filage pour la production de fil,
- dans laquelle les postes de filage comportent chacun au moins une unité de filage avec une entrée pour une matière fibreuse et une sortie pour le fil produit à partir de la matière fibreuse, et
- dans laquelle les postes de filage comportent chacun un dispositif de bobinage pour enrouler le fil produit et une unité de surveillance de fil pour surveiller au moins un paramètre de fil du fil quittant l'unité de filage concernée,
**caractérisée en ce que**
la machine à filer comporte une unité de commande ou est en liaison fonctionnelle avec une unité de commande qui se présente sous une forme pour faire fonctionner la machine à filer selon l'une ou plusieurs des revendications précédentes.
